# FASCICULE DE BREVET EUROPEEN

(11) **EP 0 207 838 B1**
(45) Date de publication et mention de la délivrance du brevet: **21.09.1988**
(21) Numéro de dépôt: 86401244.8
(22) Date de dépôt: 10.06.1986
(51) Int. Cl.: B65B 43/12, B65H 35/10

(54) **Dispositif distributeur de sacs individuels d'emballage**
Verteilvorrichtung für individuelle Beutel
Distribution device for individual bags

(30) Priorité: 21.06.1985 FR 8509965
(43) Date de publication de la demande: 07.01.1987
(73) Titulaire: Vannier, Pierre, F-59510 Hem (FR); Vannier, Luc, F-59170 Croix (FR)
(72) Inventeur: Vannier, Pierre, F-59510 Hem (FR); Vannier, Luc, F-59170 Croix (FR)
(74) Mandataire: Ecrepont, Robert

(56) Documents cités:
- DE-A- 2 906 301
- GB-A- 282 914
- GB-A- 1 356 767
- US-A- 2 266 995
- US-E- 30 398

## Description

L'invention concerne un dispositif distributeur de sacs individuels d'emballage.

Un tel dispositif est destiné notamment mais non exclusivement à distribuer des sacs d'emballage au niveau des rayons ou des caisses de sortie d'un magasin, de façon à permettre aux clients d'emballer leurs achats.

Il distribue les sacs conditionnés selon une bande continue, qui est constituée par une succession d'ébauches de sacs séparés les uns des autres par une ligne de prédécoupe de la bande.

On connaît déjà des dispositifs distribuant des objets divers formés en continu (DE-A-2 906 301, CH-A-447 584, DE-A-2 937 312 et GB-A-2 028 771).

Ces dispositifs comprennent principalement deux trains de rouleaux, l'un dit d'entrée, l'autre dit de sortie, comprenant chacun deux rouleaux dont les axes respectifs de rotation sont parallèles entre eux et définissent deux plans parallèles et dont les génératrices en vis à vis sont, par l'intermédiaire de la bande qui passe entre les deux rouleaux de chaque train, en appui l'une contre l'autre. La vitesse linéaire à la périphérie des rouleaux de sortie des sacs est supérieure à la vitesse linéaire à la périphérie des rouleaux d'entrée de la bande d'ébauches.

De cette façon, lorsque la bande d'ébauches est engagée dans les deux trains de rouleaux, elle est étirée jusqu'à sa rupture le long d'une ligne de prédécoupe ce qui, au niveau du train de rouleaux de sortie, libère un des objets, ici un sac d'emballage.

De préférence, l'entraînement en rotation des deux trains de rouleaux se poursuit jusqu'à ce que, d'une part, au niveau du train de sortie, un sac soit libéré et, d'autre part, au niveau du train d'entrée, la bande d'ébauches soit engagée pour être prête à la distribution d'un nouveau sac.

Les deux trains de rouleaux peuvent être à l'aplomb l'un de l'autre, le train de rouleaux d'entrée de la bande d'ébauches étant situé au dessus du train de sortie des sacs de manière que extrémité de la bande d'ébauches soit guidée par gravité vers les rouleaux du train inférieur de sortie des sacs ainsi que éventuellement par des guides latéraux rigides.

Cette disposition ne supprime toutefois pas les risques de bourrage entre les deux trains de rouleaux.

En outre, elle impose une distribution verticale des sacs, du haut vers le bas, ce qui ne permet pas une installation facile du dispositif par exemple au niveau des caisses de magasins.

Dans le domaine du transport de papier, on connaît un dispositif du type précité dans lequel (US-A-2 266 995) par ailleurs, entre les deux trains de rouleaux, sensiblement, dans l'alignement des zones d'appui des deux rouleaux de chaque train et orienté sensiblement perpendiculairement à chaque plan défini par les axes des rouleaux de chaque train, est prévu un couloir d'entraînement de la bande délimité au moins d'un côté par des moyens d'entraînement consistant en au moins une courroie sans fin dont le brin en appui sur la bande défile dans la direction d'avancement de la bande d'ébauches, lesquels moyens d'entraînement sont renvoyés à leurs extrémités par les rouleaux qui assurent par ailleurs leur entraînement en défilement et présentent à cet effet une pluralité de gorges creusées à leur périphérie.

Au niveau des courroies, la différence de vitesse entre les rouleaux d'entrée et de sortie n'est absorbée que par leur élasticité et/ou leur glissement sur le fond des gorges.

Un résultat visé par la présente invention est un dispositif distributeur de sacs qui est perfectionné de manière à éviter tout risque de bourrage de la bande d'ébauches entre les deux trains de rouleaux.

Un autre résultat visé par la présente invention est un tel dispositif qui permet un approvisionnement en bande d'ébauches qui est facile.

Encore un autre résultat visé par la présente invention est une mise en place aisée du dispositif au niveau des caisses d'un magasin.

D'autres buts et avantages de la présente invention apparaîtront au cours de la description qui va suivre.

A cet effet, l'invention a pour objet un dispositif de distribution de sacs individuels d'emballage qui comprend deux trains de rouleaux respectivement d'entrée de la bande d'ébauches et de sortie des sacs successivement l'un à la suite de l'autre, dans lequel dispositif

- les rouleaux de chaque train ont, d'une part, leurs axes de rotation qui sont parallèles et définissent deux plans parallèles, et d'autre part, ont leurs génératrices en vis à vis en appui l'une contre l'autre de part et d'autre des ébauches,

- la vitesse à la périphérie des rouleaux du train d'entrée des ébauches est inférieure à celle à la périphérie des rouleaux du train de sortie des sacs,

ce dispositif étant caractérisé en ce qu'il comprend par ailleurs, entre les deux trains de rouleaux, sensiblement, dans l'alignement des zones d'appui des deux rouleaux de chaque train et orienté sensiblement perpendiculairement à chaque plan défini par les axes des rouleaux de chaque train, un couloir d'entraînement de la bande d'ébauches délimité au moins d'un côté par des moyens d'entraînement consistant en au moins une courroie sans fin dont le brin en appui sur les ébauches défile dans la direction d'avancement de la bande d'ébauches,

lesquels moyens d'entraînement sont renvoyés à leurs extrémités par les rouleaux qui assurent leur entraînement en défilement et présentent à cet effet une pluralité de gorges creusées à leur périphérie,

. et en ce que les gorges des rouleaux d'entrée et de sortie ont une profondeur différente déterminée de manière telle que, bien qu'à leur périphérie les rouleaux d'entrée et de sortie aient

des vitesses circonférentielles différentes, à fond de gorge, ces rouleaux des trains d'entrée et de sortie ont une même vitesse circonférentielle.

L'invention sera mieux comprise à l'aide de la description qui va suivre, faite à titre d'exemple non limitatif, en regard du dessin ci-annexé qui représente schématiquement:
- figure 1 une vue de côté illustrant une partie des perfectionnements du dispositif,
- figure 2 deux demi-vues, une demi-vue gauche en coupe B-B et une demi-vue droite en coupe A-A du dispositif de la figure 1,
-figure 3 une vue de côté illustrant une partie des perfectionnements du dispositif de distribution de sacs.

En se référant à la figure 1, le dispositif 1 selon l'invention distribue un sac 2, à partir d'une bande 3 d'ébauches 4.

Les ébauches 4 de la bande 3 sont séparées les unes des autres par une ligne de prédécoupe 5, c'est-à-dire une zone de faiblesse de la bande 3 le long de laquelle celle-ci se déchire lorsqu'on la soumet à une tension longitudinale.

Le dispositif 1 comprend en outre un train de rouleaux 6 d'entrée de la bande d'ébauches 3, et un train de rouleaux 7 de sortie des sacs 2 l'un à la suite des autres.

Le train de rouleaux 6 comprend deux rouleaux 8, 9 dont les axes respectifs sont parallèles entre eux et dont les génératrices en vis-à-vis sont en appui l'une contre l'autre de part et d'autre de la bande d'ébauches 3.

Le train de rouleaux 7 de sortie des sacs 2 comprend également deux rouleaux 10, 11 dont les axes respectifs sont parallèles et dont leurs génératrices en vis-à-vis sont en appui l'une contre l'autre de part et d'autre de la bande d'ébauches 3 ou d'un sac 2.

Les axes des rouleaux 8, 9 d'une part et 10, 11 d'autre part, définissent deux plans qui sont sensiblement parallèles et, de préférence, la distance entre ces plans et donc entre les deux trains de rouleaux 6, 7 est inférieure à la longueur moyenne d'un sac 2 ou d'une ébauche 3.

Les rouleaux des deux trains 6, 7 sont entraînés dans un mouvement de rotation tendant à faire défiler la bande 3 du train de rouleaux d'entrée 6 vers le train de rouleaux de sortie 7 et la vitesse à la périphérie des rouleaux 8, 9 du train de rouleaux d'entrée 6 est inférieure à la vitesse à la périphérie des rouleaux 10, 11 du train de sortie 7.

De cette manière, lorsque la bande d'ébauches 3 est engagée à la fois entre les rouleaux des trains 6, 7 elle se tend et est étirée jusqu'à son déchirement le long de la ligne de prédécoupe 5 qui est située entre les deux trains de rouleaux 6, 7.

De préférence, après déchirement de la bande 3 le long de la ligne de prédécoupe 5, la rotation des rouleaux des trains 6, 7 continue jusqu'à ce que le sac 2 soit entièrement évacué du train de sortie 7, et durant ce temps, la nouvelle extrémité avant 12 de la bande d'ébauches 3 s'avance vers

le train de rouleaux 7, en vue de la distribution d'un nouveau sac. La déchirure de la bande 3 d'ébauches 4 est par exemple détectée par des moyens 22 de détection optique situés entre les deux trains de rouleaux 6 et 7 de préférence du côté du train de sortie 7.

Le dispositif 1 présente entre les deux trains de rouleaux 6, 7 un couloir d'entraînement 13, situé dans l'alignement des zones d'appui des rouleaux de chaque train et orienté sensiblement perpendiculairement à chaque plan défini par les axes des rouleaux de chaque train 6, 7.

Le couloir d'entraînement 13 est limité au moins sur l'un de ses côtés par au moins une courroie 14 sans fin dont le brin en appui sur les ébauches défile dans la direction d'entraînement de la bande 3, et, s'il n'y en a que d'un côté, de manière préférentielle, la ou les courroies 14 se trouvent du côté où l'extrémité 12 de la bande d'ébauches a tendance à se diriger après déchirure de la ligne de prédécoupe à ce niveau.

Dans la figure, le couloir d'entraînement 13 est délimité sur ses deux côtés par une pluralité de courroies respectivement 14, 15 dont leur brin qui est en appui sur les ébauches est entraîné en défilement dans la direction d'avance de la bande 3.

Les courroies 14, 15 sont des courroies sans fin et dans le cas du mode de réalisation représenté, elles sont renvoyées à chacune de leurs extrémités par les rouleaux des trains 6, 7 qui assurent par ailleurs leur entraînement en défilement.

Ainsi, les courroies 14 sont renvoyées par les rouleaux 9, 11 et les courroies 15 par les rouleaux 8, 10.

Ainsi que le représente la figure 2, chaque rouleau 8, 9, 10, 11 présente une pluralité de gorges périphériques 16, une pour chaque courroie renvoyée, les gorges étant placées à des distances définies.

Les gorges des rouleaux des trains d'entrée et de sortie ont une profondeur déterminée de manière à avoir à fond de gorge une même vitesse circonférentielle compte tenu de ce que les rouleaux des trains d'entrée et de sortie ont à leur périphérie des vitesses circonférentielles différentes.

De préférence, pour avoir à leur périphérie une vitesse circonférentielle différente, au lieu que les rouleaux 8 à 11 des trains 6 et 7 soient de même diamètre et entraînés à une vitesse angulaire différente, ils sont entraînés à la même vitesse angulaire et le diamètre des rouleaux 10 et 11 du train de sortie 7 est supérieur au diamètre des rouleaux 8 et 9 du train d'entrée 6.

Dans ce cas, pour assurer à fond de gorge une vitesse circonférentielle identique, il suffit que les gorges 16 de l'ensemble des rouleaux 8 à 11 présentent en fond de gorge, un diamètre sensiblement égal.

Les gorges y seront donc en fait plus profondes que sur les rouleaux d'entrée.

Ce diamètre est au plus égal au diamètre des rouleaux 8, 9 du train 6 d'entrée de la bande 3 et, de préférence, il est au plus égal à ce même diamètre diminué de deux fois l'épaisseur des courroies.

La figure 2 représente les courroies 14 renvoyées par les rouleaux 9, 11 disposés en regard des courroies 15 renvoyées par les rouleaux 8, 10.

Cette disposition n'est pas limitative et les courroies pourraient aussi bien être décalées latéralement les unes par rapport aux autres.

La disposition relative des trains de rouleaux 6 et7 est variable et elle peut être telle que le couloir 13 défini par les courroies 14, 15 soit orienté horizontalement en oblique ou verticalement.

De préférence, cependant, dans le cas d'un couloir 13 oblique ou vertical, les rouleaux du train d'entrée 6 sont situés au dessus des rouleaux du train de sortie 7 de façon à profiter de la gravité.

Les courroies 14, 15 qui définissent le couloir d'entraînement 13 assurent un guidage dynamique de l'extrémité 12 de la bande 3 après déchirure jusqu'à son engagement entre les rouleaux 10, 11 du train de sortie 7, pour la distribution d'un nouveau sac.

Les rouleaux 8, 9, 10, 11 des deux trains 6, 7 sont entraînés en rotation par tout moyen approprié, et de préférence, les rouleaux situés d'un même coté du couloir d'entraînement 13 par exemple les rouleaux 9, 11 sont moteurs c'est à dire qu'ils sont entraînés en rotation, par exemple à partir d'un moteur électrique et d'une transmission et les rouleaux 8,10 situés de l'autre côté sont libres en rotation autour de leur axe.

Ils sont respectivement en appui contre les rouleaux 9, 11 éventuellement avec une pression d'appui réglable.

La commande de mise en rotation des rouleaux et de défilement des courroies 14 et 15 est par ailleurs réalisée par tout moyen approprié, un bouton, une pédale et de préférence, le mouvement des rouleaux 8 à 11 et des courroires 14, 15 dure jusqu'à ce que le sac 2 soit complètement évacué du train de sortie 7.

En outre, de préférence, des dents ou une lame de dégagement 17 sont disposés juste en aval du train de rouleaux 7, à proximité immédiate de la périphérie d'au moins l'un des rouleaux du train 7, le rouleau 11 dans la figure 1 de façon à assurer le décollement du sac 2 distribué et son dégagement du train de sortie 7.

Dans le cas de dents, leur extrémité pourra s'engager dans les gorges du rouleau du train de sortie de manière à s'insérer sous le sac et à l'obliger à s'écarter du dit rouleau.

Les gorges pourront être creusées spécialement pour les dents où ces dents pourront se placer dans les gorges entre ces dernières et la périphérie des rouleaux d'autant plus qu'au train de sortie, elles n'occupent généralement que le fond des dits gorges.

En se référant à la figure 3, dans un mode préférentiel de réalisation, les rouleaux 9, 11 situés d'un même coté par rapport au couloir d'entraînement 13 sont reliés à un bâti 18 fixe.

Les rouleaux 8, 10 qui sont situés de l'autre côté du couloir d'entraînement 13 sont reliés à un chassis mobile 19 articulé par rapport au bâti 18, par exemple autour d'un axe 21 parallèle à l'axe des différents rouleaux.

Ceci n'est pas limitatif de l'invention, et par exemple l'axe 21 d'articulation pourrait également être orienté perpendiculairement à l'axe des différents rouleaux et parallèlement à la direction définie par le couloir 13.

Dans la figure 3, l'ensemble des rouleaux est situé du même coté par rapport à l'axe 21, de façon à pouvoir écarter l'une de l'autre les deux parois qui délimitent fictivement le couloir d'entraînement 13.

A titre d'illustration, on a représenté en traits mixtes le chassis 19 des rouleaux 8, 10 en position relevée.

Dans cette position,un opérateur a un accès très facile à la zone de passage de la bande 13 entre les rouleaux des trains.

Ceci permet donc l'intervention rapide et facile en cas d'incident, ainsi qu'une introduction très facile d'une nouvelle bande 3 dans le dispositif.

Eventuellement, des moyens appropriés assurent la liaison entre les axes des rouleaux 8, 10 et le chassis articulé 20 et ces moyens permettent de régler le parallélisme des rouleaux 8, 10 par rapport aux rouleaux 9, 11.

Ces moyens sont par exemple des vis de réglage pour les extrémités des axes des rouleaux 8, 10, éventuellement des extrémités de l'axe d'articulation 21.

Le chassis 20 peut être manoeuvré par un opérateur par tout moyen approprié, par exemple par une poignée de manoeuvre.

Il peut présenter par ailleurs tout moyen approprié de rappel élastique qui tend à exercer une pression d'appui mutuel des deux rouleaux 8, 9 du train 6 et 10, 11 du train 7, cette pression pouvant être par ailleurs ajustable.

Le fonctionnement du dispositif reste semblable à celui des dispositifs connus.

Par une commande appropriée, notamment un bouton, une pédale ou tout autre moyen à disposition du caissier ou du client, la rotation des rouleaux des trains 6, 7 est commandée de même que le défilement des courroies 14, 15 du couloir d'entraînement 13. Cette rotation provoque la mise sous tension de la bande 3 d'ébauches 4, et sa déchirure le long d'une ligne de prédécoupe 5.

Cette coupure est par exemple détectée par des moyens optiques 22 situés entre les deux trains de rouleaux 6, 7.

La détection de la coupure de la bande par les moyens optiques de détection 22 déclenche par exemple une temporisation qui maintient la rotation des rouleaux jusqu'à ce que le sac 2 soit complètement évacué du train de rouleaux de sortie 7 et que la nouvelle extrémité 12 de la bande 3 d'ébauches, guidée par les parois fictives du couloir d'entraînement 13, se présente entre les rouleaux 10, 11 du train 7, en vue de la distribution d'un nouveau sac.

Sur le circuit de commande, une mémoire pourra enregistrer le nombre de sacs demandés par exemple égal au nombre de pression sur le bouton poussoir puis délivrer sans s'arrêter autant de sacs que demandés.

Naturellement, la présente description n'est donnée qu'à titre indicatif et l'on pourrait adopter d'autres mises en oeuvre de l'invention sans pour autant sortir du cadre de celle-ci.

Des rouleaux auxiliaires pourraient être placés d'un côté du couloir 13 ou des deux côtés, de manière à détourner sensiblement les courroies 14 et/ou 15 et resserrer l'espace entre les côtés du couloir 1.3, c'est-à-dire entre les courroies 14 et 15.

## Revendications

1. Dispositif de distribution de sacs individuels d'emballage, comprenant deux trains de rouleaux (6, 7), respectivement d'entrée de la bande (3) d'ébauches (4) et de sortie des sacs (2) successivement l'un à la suite de l'autre, dans lequel dispositif:
- les rouleaux (8, 9) et (10, 11) de chaque train (6, 7) ont, d'une part, leurs axes de rotation qui sont parallèles et définissent deux plans parallèles, et d'autre part, ont leurs génératrices en vis-à-vis en appui l'une contre l'autre de part et d'autre des ébauches (4),
- la vitesse à la périphérie des rouleaux (8, 9) du train (6) d'entrée des ébauches est inférieure à celle à la périphérie des rouleaux (10) 11) du train (7) de sortie des sacs (2),
ce dispositif étant caractérisé en ce qu'il comprend par ailleurs, entre les deux trains de rouleaux (6, 7), sensiblement, dans l'alignement des zones d'appui des deux rouleaux (8, 9) et (10, 11) de chaque train (6) et (7) et orienté sensiblement perpendiculairement à chaque plan défini par les axes des rouleaux de chaque train, un couloir d'entraînement ( 13) de la bande (3) d'ébauches (4) limité au moins d'un côté par des moyens d'entraînement consistant en au moins une courroie (14) sans fin dont le brin en appui sur les ébauches défile dans la direction d'avancement de la bande (3) d'ébauches (4),
lesquels moyens d'entraînement (14,15) sont renvoyés à leurs extrémités par les rouleaux (8 et 10 ou 9 et 11) qui assurent par ailleurs leur entraînenent en défilement et présentent à cet effet une pluralité de gorges (16) creusées à leur périphérie, et en ce que les gorges (16) des rouleaux d'entrée et de sortie ont une profondeur différente de manière telle que, bien qu'à leur périphérie les rouleaux d'entrée et de sortie aient des vitesses circonférentielles différentes, à fond de gorge, ces rouleaux des trains d'entrée et de sortie aient une même vitesse circonférentielle.
2. Dispositif selon la revendication 1 dont un seul côté est délimité par des moyens d'entraînement (14) renvoyés par les rouleaux (9, 11) pourvus des gorges (16) précitées, caractérisé en ce que les moyens d'entraînement (14) se trouvent du côté où l'extrémité (12) de la bande d'ébauches a tendance à se diriger après déchirure de la ligne de prédécoupe à ce niveau.

3. Dispositif selon la revendication 1 caractérisé:
- par le fait que, sur ses deux côtés, le couloir est délimité par des moyens d'entraînement (14, 15) renvoyés par les rouleaux (8 à 11) des trains (6, 7) de rouleaux pourvus de gorges (16) précitées et,
- par le fait qu'il présente d'un côté du couloir d'entraînement (13) deux rouleaux (9, 11) moteurs entraînés en rotation, et de l'autre il comprend deux rouleaux (8, 10) libres en rotation autour de leur axe en appui respectivement sur les deux rouleaux moteurs.

4. Dispositif selon la revendication 3 caractérisé par le fait 5 que les rouleaux (8, 10) et les moyens d'entraînement (15) situés d'un côté du couloir (13) sont montés sur un chassis mobile (20) articulé à un bâti (18) auquel sont reliés les rouleaux (9, 11) et les moyens d'entraînement (14) situés de l'autre côté du couloir (13) par des moyens (21) qui permettent d'écarter l'un de l'autre les deux côtés du couloir (13).

5. Dispositif selon la revendication 4 caractérisé par le fait que des moyens permettent de régler la position des rouleaux (8, 10) sur le dit chassis mobile (20).

6. Dispositif selon l'une quelconque des revendications 1 à 5 caractérisé par le fait que des moyens de dégagement (17) sont situés juste en aval du train de rouleaux (7) de sortie d'un sac (2), à proximité immédiate de la périphérie d'au moins un des rouleaux (11) du train (7) de sortie.

7. Dispositif selon l'une quelconque des revendications 1 à 6 caractérisé par le fait que, pour avoir à leur périphérie une vitesse circonférentielle différente, ils sont entraînés à la même vitesse angulaire et le diamètre des rouleaux (10 et 11) du train de sortie (7) est supérieur au diamètre des rouleaux (8 et 9) du train d'entrée (6) et dans ce cas, pour assurer à fond de gorge une vitesse circonférentielle identique, les gorges (16) de l'ensemble des rouleaux (8 à 11) présentent en fond de gorge, un diamètre sensiblement égal, les gorges y étant donc en fait plus profondes que sur les rouleaux d'entrée.

## Patentansprüche

1. Verteilvorrichtung für einzelne Beutel, die versehen ist mit zwei Rollenzügen (6, 7), die jeweils hintereinander am Einlaß der Bahn (3) der Vorprodukte (4) und am Auslaßbeutel angeordnet sind, wobei:
- die Rollen (8, 9 und 10, 11) jeden Rollenzugs (6, 7) einerseits zueinander parallele Drehachsen aufweisen und zwei parallele Ebenen festlegen, und andererseits mit ihren gegenüberliegenden erzeugenden, von beiden Seiten an den Vorprodukten (4) zur Anlage kommen,
- die Geschwindigkeit am Umfang der Rollen (8, 9) des Zuges (6) am Eingang der Vorprodukte geringer als jene am Umfang der Rollen (10, 11) des Rollenzuges am Auslaß der Beutel (2) ist,
dadurch gekennzeichnet, daß die Vorrichtung zwischen den beiden Rollenzügen (6, 7) im wesentlichen in der Ausrichtung der Stützzonen der beiden Rollen (8, 9) und (10, 11) jedes Zuges (6, 7) und im wesentlichen senkrecht zu jeder Ebene, die durch die Rollenachsen jedes Rollenzuges begrenzt wird, eine Führungsbahn (13) für die Bahn (3) der Vorprodukte (4) enthält, die zumindest auf einer Seite durch ein Zugkraftorgan (13) begrenzt werden, die aus mindestens einem endlosen Band (14) bestehen, dessen Stützpunkt auf dem Vorprodukt in Richtung der Vorwärtsbewegung der Bahn (3) des Vorproduktes (4) vorbeiläuft
wobei die Führungsmittel (14, 15) an ihren Enden durch Rollen (8, 9 oder 9 und 10) laufen, die außerdem ihre rollende Führung bewirken und zu diesem Zweck an ihrem Umfang eine Vielzahl von Rillen (16) aufweisen, und daß die Rillen (16) der Eingangs- und Ausgangsrollen dergestalt eine verschiedene Tiefe aufweisen, daß, obwohl der Umfang der Eingangs- und Ausgangsrollen verschiedene Umfangsgeschwindigkeiten aufweist, diese Rollen des Eingangsrollenzugs und Ausgangsrollenzugs auf dem Grund der Rillen die gleiche Umfangsgeschwindigkeit aufweisen.
2. Vorrichtung nach Anspruch 1, bei welcher eine einzige Seite durch die Führungsmittel (14) begrenzt ist, die über Rollen (9, 11) laufen, die mit den vorgenannten Rillen (16) versehen sind, dadurch gekennzeichnet, daß die Führungsmittel (14), die sich an der Seite oder am Ende (12) der Vorproduktebahn befinden, nach dem Riß der Sollbruchstelle eine Richtungstendenz aufweisen.

3. Vorrichtung nach Anspruch 1, dadurch gekennzeichnet,
- daß die Bahn auf beiden Seiten durch die Führungsmittel (14, 15), die über Rollen (8 bis 11) der Rollenzüge (6, 7) begrenzt ist, die mit den vorgenannten Rillen (16) ausgestattet sind,
- und daß eine Seite des Führungszugs (13) zwei Rillen (9, 11) aufweist, die motorisch in Rotation gesetzt werden, und die andere zwei um ihre Achse frei drehbare Rollen (8, 10) aufweist, die jeweils durch die beiden angetriebenen Rollen gestützt werden.

4.Vorrichtung nach Anspruch 3, dadurch gekennzeichnet, daß die Rollen (8, 10) und die Führungseinrichtungen (15) auf der einen Seite der Bahn (13) auf einem beweglichen Rahmen (20) befestigt sind, die an einem Unterteil (18) schwenkbar ist, in welchem die Rollen (9, 11) und die Führungsmittel (14), die auf der anderen Seite der Bahn (13) liegen, angebracht sind, mit Mitteln (21), die ein Auseinanderbewegen der beiden Seiten der Bahn (13) ermöglichen.

5. Vorrichtung nach Anspruch 4, dadurch gekennzeichnet, daß die Mittel eine Steuerung der Position der Rollen (8, 10) auf dem beweglichen Rahmen (20) ermöglichen.

6. Vorrichtung nach einem der Ansprüche 1 bis 5, dadurch gekennzeichnet, daß in Bewegungsrichtung nach dem Rollenzug (7) des Austritts eines Beutels (2) in unmittelbare Nähe des Umfangs mindestens einer der Rollen (11) des Ausgangsrollenzuges (7) Entriegelungsmittel (17) angebracht sind.

7 .Vorrichtung nach einem der Ansprüche 1 bis 6, dadurch gekennzeichnet, daß zum Erzielen einer unterschiedlichen Umfangsgeschwindigkeit sie mit der gleichen Winkelgeschwindigkeit angetrieben sind und der Durchmesser der Rollen (10, 11) des Ausgangrollenzuges (7) größer ist als der Durchmesser der Rollen (8, 8) des Eingangsrollenzuges (6) und in diesem Fall am Grund der Rille eine identische Umlaufgeschwindigkeit sicherzustellen, die Rillen (16) und alle Rollen (8 bis 11) auf den Grund der Rille einen im wesentlichen gleichen Durchmesser aufweisen, so daß die Rillen dort also tiefer ausgebildet sind als die Eingangsrollen.

## Claims

1. Distribution device for individual bags, comprising two sets of rollers (6, 7), respectively an inlet set for the band (3) of blanks (4) and an outlet set for the bags (2) in succession one after the other, in which device:
- the rollers (8, 9) and (10, 11) of each set (6, 7) have, on the one hand, their axes of rotation which are parallel and define two parallel planes, and on the other hand, have their facing generatrices resting one against the other on either side of the blanks (4),
- the peripheral speed of the rollers (8, 9) of the set (6) for the inlet of the blanks is less than that of the rollers (10, 11) of the set (7) for the outlet of the bags (2),
this device being characterised in that it also comprises, between the two sets of rollers (6, 7), substantially in alignment with the support areas of the two rollers (8, 9) and (10, 11) of each set (6) and (7) and orientated substantially perpendicularly to each plane defined by the axes of the rollers of each set, an entrainment passage (13) for the band (3) of blanks (4) limited at least on one side by entrainment means consisting of at least one endless belt (14) whereof the side contacting the blanks travels in the direction of forwards movement of the band (3) of blanks (4),
which entrainment means (14,15) are returned at their ends by the rollers (8 and 10 or 9 and 11) which also ensure their forward entrainment and to this end comprise a plurality of grooves (16) provided on their periphery, and in that the grooves (16) of the inlet rollers and outlet rollers have a different depth in such a way that, although on their periphery, the inlet rollers and outlet rollers have different circumferential speeds, at the bottom of the groove, these rollers of the inlet set and outlet set have the same circumferential speed.

2. Device according to Claim 1 whereof only one side is defined by entrainment means (14) returned by the rollers (9, 11) provided with the aforesaid grooves (16), characterised in that the entrainment means (14) are located at the side where the end (12) of the band of blanks tends to be directed after tearing of the pre-cut line at this level.

3. Device according to Claim 1, characterised by the fact that, on its two sides, the passage is defined by entrainment means (14, 15) returned by the rollers (8 to 11) of the sets (6, 7) of rollers provided with the aforesaid grooves (16) and,
- by the fact that it comprises on one side of the entrainment passage (13) two drive rollers (9, 11) which are set in rotation and on the other side it comprises two rollers (8, 10) which are free to rotate about their axis supported respectively on the two drive rollers.
4. Device according to Claim 3, characterised by the fact that the rollers (8, 10) and the entrainment means (15) situated on one side of the passage (13) are mounted on a movable housing (20) hinged on a frame (18), to which the rollers (9, 11) and the entrainment means (14) situated on the other side of the passage (13) are connected, by means (21) which make it possible to separate the two sides of the passage (13) from each other.

5. Device according to claim 4, characterised by the fact that means make it possible to regulate the position of the rollers (8, 10) on the said movable housing (20).

6. Device according to one of Claims 1 to 5, characterised by the fact that release means (17) are situated just downstream of the set of rollers (7) for the outlet of a bag (2), in the immediate vicinity of the periphery of at least one of the rollers (11) of the outlet set (7).

7. Device according to one of Claims 1 to 6, characterised by the fact that, in order to have a different circumferential speed on their periphery, they are driven at the same angular speed and the diameter of the rollers (10 and 11) of the outlet set (7) is greater than the diameter of the rollers (8 and 9) of the inlet set (6) and in this case, in order to ensure an identical circumferential speed at the bottom of the groove, the grooves (16) of all the rollers (8 to 11) have, at the bottom of the groove, a substantially equal diameter, the grooves here in fact thus being deeper than on the inlet rollers.
